# EUROPÄISCHE PATENTSCHRIFT

(11) **EP 0 095 692 B1**
(45) Veröffentlichungstag und Bekanntmachung des Hinweises auf die Patenterteilung: **16.10.1985**
(21) Anmeldenummer: 83105065.3
(22) Anmeldetag: 21.05.1983
(51) Int. Cl.: E04C 1/42, E04B 2/20

(54) **Mit einer Flüssigkeit gefüllter Glasbaustein und Wandelelement aus solchen Glasbausteinen**
Glass block filled with a liquid and wall element of such glass blocks
Brique de verre remplie d'un liquide et élément de mur composé de telles briques de verre

(30) Priorität: 27.05.1982 DE 3219863
(43) Veröffentlichungstag der Anmeldung: 07.12.1983
(73) Patentinhaber: VEGLA Vereinigte Glaswerke GmbH, D-52066 Aachen (DE)
(72) Erfinder: Heusch, Gerd, D-5100 Aachen (DE)
(74) Vertreter: Biermann, Wilhelm, Dr.-Ing.

## Beschreibung

Die Erfindung betrifft einen Glasbaustein, der mit einer lichtdurchlässigen, im wesentlichen aus Wasser bestehenden Flüssigkeit gefüllt ist.

Sie umfasst ferner ein aus solchen Glasbausteinen aufgebautes Wandelement.

Ein Glasbaustein der genannten Art ist aus der GB-PS Nr. 1495951 bekannt. Bei diesem bekannten Glasbaustein ist die Flüssigkeitsfüllung ausschliesslich aus ästhetischen Gründen vorgesehen. Die Flüssigkeit soll vorzugsweise gefärbt sein, und zur Erhöhung des ästhetischen Effektes sollen ausserdem zusätzliche prismatische Körper mit schrägen Flächen innerhalb des flüssigkeitsgefüllten Hohlraums vorgesehen sein, deren Reflexionswirkung den ästhetischen Effekt erhöht.

Es istferneraus der DE-U Nr. 1919272 bekannt, Kaschierungseinrichtungen aus Kunststoff, die auch für architektonische Zwecke, u.a. als Füllung in Türen, Fenstern usw. Verwendung finden sollen, als Hohlkörper auszubilden, sie zur Erhöhung der optischen wirkung mit einer farblosen oder gefärbten Flüssigkeit oder mit Wasser oder Gelatine zu füllen und der Flüssigkeit ggf. ein Frostschutzmittel zuzusetzen. Bei diesen bekannten Gegenständen handelt es sich nicht um tragende Bauelemente,sondern um nichttragende Dekorationsefemente.

Bekannt ist ferner aus der D E-AS Nr. 2360305 ein Speicherelement zur Wärmespeicherung in Gebäuden, das aus Glas besteht, mit Kristallsoda gefüllt ist und als Aussenwandbaustein verwendet wird. Kristallsoda als Füllmaterial hat aber den Nachteil, dass bei grösserer Schichtdicke, die für eine spürbare Speicherkapazität erforderlich ist, die Transmission des sichtbaren Lichtes sehr stark herabgesetzt wird, so dass ein solches Bauelement die Beleuchtungsfunktion nicht oder nur unvollständig erfüllt.

Der Erfindung liegt die Aufgabe zugrunde, einen flüssigkeitsgefüllten Glasbaustein zu schaffen, der durch seine Flüssigkeitsfüllung in energietechnischer Hinsicht besonders günstige Eigenschaften aufweist. Insbesondere soll der flüssigkeitsgefüllte Glasbaustein gute wärmespeichernde Eigenschaften und gleichzeitig das für seinen praktischen Einsatz erforderliche gute Gebrauchsverhalten aufweisen.

Der erfindungsgemässe Glasbaustein zeichnet sich dadurch aus, dass die Füllung aus einem hoch wasserhaltigen Hydrogel mit einem Acrylsäurederivat wie Methacrylsäureamid oder Acrylamid als Gelbildner und einem wasserlöslichen Salz wie Natriumsilikat oder Natriumchlorid als den Gefrierpunkt erniedrigendem Zusatz besteht.

Der wesentliche Bestandteil der Flüssigkeitsfüllung ist erfindungsgemäss Wasser. Wasser hatverschiedene Eigenschaften, die für die passive Sonnenergienutzung in Bauwerken besonders interessantsind, nämlich eine hohe Wärmespeicherfähigkeit, eine hohe spezifische Wärme und eine hohe Absorptionsfähigkeit für Wärmestrahlung. Wegen seiner hervorragenden Wärmespeicherfähigkeit, die um das 2- bis 3fache über derjenigen normaler Bauteile liegt, ist seine Verwendung als Wärmespeichermedium an sich bekannt. Durch seine hohe spezifische Wärme, die fast viermal höher ist als die spezifische Wärme von Stahlbeton, ist Wasser in der Lage, eine verhältnismässig grosse Wärmemenge pro Volumeneinheit zu speichern. Und die guten Absorptionseigenschaften für Wärmestrahlung bei gleichzeitig hoher Transmission des sichtbaren Lichtes tragen dazu bei, dass die auftreffende Sonnenstrahlung zu einem relativ hohen Anteil zu der gewünschten Erwärmung des Wassers führt, während gleichzeitig die Durchsicht nicht merklich beeinträchtigt wird.

Durch die Füllung eines Hohlglasbausteins mit Wasser wird ein Bauelement mit einer stark temperaturausgleichenden Wirkung geschaffen. Bei Beaufschlagung mit der Sonnenstrahlung wird nämlich ein grosser Teil der Wärmestrahlung durch das Bauelement absorbiert, so dass der dahinter liegende Raum zunächst gegen diese Wärmestrahlung abgeschirmt wird. Die Wand erwärmt sich dabei langsam, speichert relativ viel Wärme und gibt sie später, wenn beispielsweise die direkte Sonneneinstrahlung aufgehört hat, noch über eine längere Zeit als langweilige Wärmestrahlung in den Raum ab. Infolge dieser Eigenschaften wirkt eine aus solchen Glasbausteinen aufgebaute Wand als Stabilisator derTemperatur bzw. des M i-krokfimas im Innern des Gebäudes und nutzt auf diese Weise in hervorragender Weise die natürliche Sonnenenergie aus.

Da ein lediglich mit Wasser gefüllter Glasbaustein die erforderlichen Gebrauchseigenschaften nicht aufweisen würde, um als Bauelement zum Einsatz zu kommen, ist gemäss der Erfindung vorgesehen, als Füllung eine hoch wasserhaltige Lösung zu verwenden, die nach ihrem Einfüllen in den Hohlraum des Glasbausteins zu einem Hydrogel polymerisiert bzw. geliert, und deren Gefrierpunkt durch einen entsprechenden Zusatz um das gewünschte Mass herabgesetzt ist. Zur Gelbildung wird als bekannter Gelbildner ein Acrylsäurederivat zugesetzt. Die Gelbildung sorgt dafür, dass das Wasser gebunden wird, so dass es nicht auslaufen kann, wenn der Glasbaustein aus irgendwelchen Gründen undicht wird. Andererseits wird der im wesentlichen Wasser enthaltende Glasbaustein durch den den Gefrierpunkt erniedrigenden Zusatz frostsicher, so dass er auch in frostgefährdeten Regionen ohne Nachteile eingebaut werden kann.

Wenn man zur Herabsetzung des Gefrierpunktes ein wasserlösliches Salz wie Natriumsilikat oder Natriumchlorid in einer ausreichenden Menge von etwa 10 bis 30 Gew.-% verwendet, erreicht man noch den zusätzlichen Effekt, dass die feuerhemmenden Eigenschaften des Glasbausteins wesentlich verbessert werden. Denn nach dem Verdunsten des Wassers unter der Wirkung der Brandhitze bleibt dann ein schaumartiges Gerüst stehen, das im wesentlichen aus dem Salz besteht und das eine stark hitzeisolierende Wirkung ausübt.

Eine weitere Verbesserung der temperaturausgleichenden Wirkung lässt sich erzielen, wenn die Wärmeabgabe des Glasbausteins nach aussen herabgesetzt wird. Das lässt sich beispielsweise durch auf der Aussenseite mit Luftabstand angeordnete Glasscheiben, gegebenenfalls durch zusätzliche Isolierglasscheiben, erreichen. Die Wirkung dieser zusätzlichen transparenten Platten kann durch Oberflächenschichten, die die langwellige IR-Strahlung reflektieren, weiter erhöht werden. Auch ist es möglich, die Wärmeabgabe dieser Bauelemente nach aussen temporär nur dann einzudämmen, wenn keine Sonnenstrahlung einfällt, und zu diesem Zweck beispielsweise Rollläden oder andere Wärmeisolierkörper aussen vor die Glasbausteinwand vorzuschalten.

Als gelbildende Zusätze eignen sich Acrylsäurederivate wie Methacrylsäureamid und Acrylamid, oder Mischungen hiervon. Diese Stoffe polymerisieren in wässeriger Lösung, wobei man die Polymerisation mit Hilfe von Peroxyden oder Persalzen unter Zugabe eines Beschleunigers erreicht. Als Beschleuniger kommt beispielsweise Diäthylaminopropionitril (DEAPN) in Frage. Gegebenenfalls kann man der Lösung auch noch ein Vernetzungsmittel hinzufügen, beispielsweise N-N'-Methy- lenbisacrylamid (NN'-MBA).

Die für die Herabsetzung des Gefrierpunktes erforderlichen Zusätze bestehen aus einem lösbaren Mineralsalz, das mit der gelbildenden Lösung kompatibel ist. Hierfür eignen sich unter anderem Natriumsilikat (Wasserglas) oder Natriumchlorid.

## Patentansprüche

1. Glasbaustein, der mit einer lichtdurchlässigen, im wesentlichen aus Wasser bestehenden Flüssigkeit gefüllt ist, dadurch gekennzeichnet, dass die Füllung aus einem hoch wasserhaltigen Hydrogel mit einem Acrylsäurederivat wie Methacrylsäureamid oder Acrylamid als Gelbildner und einem wasserlöslichen Salz wie Natriumsilikat oder Natriumchlorid als den Gefrierpunkt erniedrigendem Zusatz besteht.

2. Glasbaustein nach Anspruch 1, dadurch gekennzeichnet, dass die Füllung 70 bis 95% Wasser und 5 bis 25% des wasserlöslichen Salzes aufweist.

3. Wandelement aus Glasbausteinen nach Anspruch 1 oder 2, dadurch gekennzeichnet, dass zur Verminderung der Wärmeverluste auf der Aussenseite vor den Glasbausteinen eine oder mehrere Glasscheiben mit Luftabstand angeordnet sind.

## Claims

1. A glass brick filled with a transparent liquid consisting essentially of water, characterized in that the filling consists of a hydrogel containing a high percentage of water with a derivative of acrylic acid such as methacrylamide or acrylamide as a gel former and a water-soluble salt such as sodium silicate or sodium chloride as an additive lowering the freezing point.

2. The glass brick as claimed in Claim 1, characterized in that the filling contains 70 to 95% of water and 5 to 25% of the water-soluble salt.

3. A wall element made up of glass bricks as claimed in Claim 1 or Claim 2, characterized in that for reducing the losses of heat one or more air spaced sheets of glass are placed on the outer side of the glass bricks.

## Revendications

1. Pierre en verre qui est remplie d'un liquide transparent consistant essentiellement en eau, caractérisée en ce que le remplissage consiste en un hydrogel à haute teneur en eau contenant un dérivé de l'acide acrylique tel que le méthacrylamide ou l'acrylamide comme formateur de gel et un sel hydrosoluble tel que le silicate de sodium ou le chlorure de sodium comme additif abaissant le point de congélation.

2. Pierre en verre suivant la revendication 1, caractérisée en ce que le remplissage comprend 70 à 95% d'eau et 5 à 25% du sel hydrosoluble.

3. Elément de mur formé de pierres en verre suivant l'une des revendications 1 ou 2, caractérisé en ce qu'une ou plusieurs vitres sont agencées avec un espace d'air du côté extérieur des pierres en verre en vue d'une réduction de la dissipation de chaleur.
